# FASCICULE DE BREVET EUROPEEN

(11) **EP 1 919 790 B1**
(45) Date de publication et mention de la délivrance du brevet: **03.08.2011**
(21) Numéro de dépôt: 06764665.3
(22) Date de dépôt: 22.05.2006
(51) Int. Cl.: B65D 41/34, B65D 41/47, B65D 41/04

(54) **RECIPIENT MUNI D'UN COUVERCLE DU TYPE ENCLIQUETABLE DEVISSABLE ET VISSABLE**
BEHÄLTER MIT AN- UND ABSCHRAUBBARER VERSCHLUSSKAPPE
CONTAINER COMPRISING A SCREW-ON/SCREW-OFF LOCKING COVER

(30) Priorité: 27.05.2005 FR 0505354
(43) Date de publication de la demande: 14.05.2008
(73) Titulaire: PLASTOHM S.A., 01115 Oyonnax Cédex (FR)
(72) Inventeur: HENNEMANN, Pascal, 39360 Vaux-lès-Saint-Claude (FR); LAUTRE, Philippe, 01100 Oyonnax (FR)
(74) Mandataire: Bentz, Jean-Paul
(86) Numéro de dépôt international: PCT/FR2006/001172
(87) Numéro de publication internationale: WO 2006/125906

(56) Documents cités:
- WO-A-2005/037677
- DE-U1- 8 526 790
- US-A- 6 105 802

## Description

La présente invention concerne un récipient muni d'un couvercle du type encliquetable dévissable et vissable.

Plus particulièrement, il s'agit d'un récipient du type comportant un corps cylindrique comprenant un fond et une paroi latérale à l'extérieur de laquelle, à proximité de son sommet, est réalisé un filetage. Celui-ci est destiné à retenir un couvercle de fermeture amovible correspondant, délimité par un fond et une jupe périphérique élastiquement déformable, à l'intérieur de laquelle est réalisé un filetage de retenue complémentaire. Ce filetage est apte à permettre l'encliquetage du couvercle fileté sur le récipient, par une pression initiale axiale, après un premier remplissage d'un produit, puis le dévissage-revissage dudit couvercle ou le dévissage-encliquetage dudit couvercle par un utilisateur.

Un système de ce type est décrit dans le document US-A 6 105 802.

Dans ce type d'ensemble connu de l'art antérieur, un inconvénient réside dans la réalisation du filetage de retenue, au niveau du couvercle, qui doit avoir des filets suffisamment fins pour permettre un encliquetage aisé et complet du couvercle selon un axe vertical, par l'intermédiaire d'une pression raisonnable et sans reprise manuelle de vissage, un nombre de filets suffisamment nombreux afin de permettre un encliquetage précis sans indexation et un maintien du couvercle sans pour cela créer une interférence des filets du couvercle avec ceux du pot ou un encliquetage incomplet, et que ces filets soient suffisamment profonds pour permettre ultérieurement un vissage-dévissage normal par son utilisateur tout en garantissant un maintien du couvercle dans le cas d'une tentative d'arrachement dudit couvercle encliqueté. Les résultats recherchés sont donc contradictoires.

La présente invention permet de résoudre ce problème et concerne à cet effet un récipient du type comportant un corps cylindrique comprenant un fond et une paroi latérale à l'extérieur de laquelle, à proximité de son sommet, est réalisé un filetage de retenue d'un couvercle de fermeture amovible correspondant, délimité par un fond et une jupe périphérique élastiquement déformable, à l'intérieur de laquelle est réalisé un filetage de retenue complémentaire apte à permettre l'encliquetage du couvercle fileté sur le récipient, par une pression initiale axiale, après un premier remplissage d'un produit, puis le dévissage-revissage ou le dévissage-encliquetage dudit couvercle par un utilisateur, caractérisé en ce que le filetage interne du couvercle est constitué initialement d'une pluralité d'ébauches de microfilets, réalisés en continu ou par portions de microfilets successifs, et en ce que le filetage externe du récipient est constitué par au moins un filet, réalisé en continu ou par portions de filets successifs.

Lesdits filets sont de section triangulaire et forment, au sommet, un angle aigu de valeur telle à lui permettre, lors d'un premier dévissage du couvercle, et par déformation élastique de celui-ci, d'inciser plus profondément les ébauches de ses microfilets, à la manière d'un couteau, et de réaliser dans ceux-ci une empreinte définitive, correspondant sensiblement audit/audits filets-couteaux du récipient.

Les filets-couteaux sont de hauteur supérieure à celle des ébauches de microfilets du couvercle, et dont le pas desdits filets-couteaux est différent du pas des ébauches de microfilets internes du couvercle, le nombre de départs des microfilets du couvercle étant un multiple du nombre de départs des filets-couteaux externes du récipient, de manière à faciliter l'encliquetage de celui-ci puis sa retenue, tout en permettant ultérieurement son dévissage-vissage ou son dévissage-encliquetage.

Un récipient et un couvercle associé ainsi conçus permettent non seulement de remédier à l'inconvénient précité, mais permettent également une automatisation du conditionnement sur une ligne de fabrication plus simple.

Est également obtenue une amélioration de l'étanchéité du produit fini, qui est beaucoup plus importante.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
La figure 1 représente une vue frontale d'un récipient équipé d'un couvercle, selon l'invention.
La figure 2 est une vue en coupe partielle à échelle agrandie d'un couvercle sur un récipient, selon l'invention, en cours de montage par encliquetage axial.
La figure 3 est une vue une vue en coupe partielle à échelle agrandie d'un couvercle sur un récipient, selon l'invention, après montage par encliquetage axial.
La figure 4 est une vue frontale d'un récipient selon l'invention.
La figure 5 est une vue en coupe, à échelle agrandie, du détail G selon l'axe médian x-x' de la figure 4.
La figure 6 est une vue en coupe, à échelle agrandie, du détail K selon la figure 4.
La figure 7 est une vue en coupe d'un couvercle selon l'invention, destiné à être monté sur le récipient de la figure 4.
La figure 8 est une vue de détail, en coupe, à échelle agrandie, du détail B selon la figure 7.
La figure 9 est une vue de détail, en coupe, à échelle agrandie, du détail C selon la figure 8.
La figure 10 est une vue de détail, en coupe, à échelle agrandie, du détail D selon la figure 7.
Les figures 11 et 12 représentent un couvercle muni de moyens d'étanchéité internes et externes, respectivement après insertion sur le récipient et avant.
La figure 13 représente en perspective un surcouvercle positionné sur le couvercle d'origine du récipient.
La figure 14 représente en perspective un couvercle destiné à recevoir le surcouvercle selon la figure 13.
La figure 15 représente en perspective éclatée un récipient muni d'un couvercle selon la figure 14 et d'un surcouvercle selon la figure 13.

Le récipient 1 représenté sur les figures comporte un corps cylindrique 2 comprenant un fond 3 et une paroi latérale 4 à l'extérieur de laquelle, à proximité de son sommet, est réalisé un filetage de retenue 5 d'un couvercle de fermeture amovible 6 correspondant, délimité par un fond 7 et une jupe périphérique 8 élastiquement déformable. A l'intérieur de celle-ci est réalisé un filetage de retenue complémentaire 9 apte à permettre l'encliquetage du couvercle fileté 6 sur le récipient 1, par une pression initiale axiale F, après un premier remplissage d'un produit, puis le dévissage-revissage ou le dévissage-encliquetage dudit couvercle 6 par un utilisateur.

Selon une caractéristique essentielle de l'invention, le filetage interne 9 du couvercle 6 est constitué d'une pluralité de microfilets, réalisés en continu ou par portions de microfilets successifs, alors que le filet externe 5 du récipient 1 est constitué par au moins un filet dont la section est en forme de couteau, réalisé en continu ou par portions de filets successifs dont la hauteur H est supérieure à celle h des microfilets du couvercle 6, dont le pas des filets externes du récipient 1 est différent du pas des microfilets internes du couvercle 6, et dont le nombre de départs des microfilets du couvercle 6 est un multiple du nombre de départs des filets externes du récipient 1, de manière à faciliter l'encliquetage de celui-ci puis sa retenue, tout en permettant ultérieurement son dévissage-vissage ou son dévissage-encliquetage.

Selon un exemple de réalisation pratique, la hauteur H du filetage 5 du récipient 1 est égale à 1 mm, alors que la hauteur h du filetage 9 du couvercle z6 est égale à 0,5 mm.

Egalement selon un exemple de réalisation pratique, le pas du filetage 5 du récipient 1 et du filetage 9 du couvercle 6 est différent, la distance inter-filets P du filetage du récipient 1 est égale à 2,5 mm, et la distance inter-filets p du filetage 9 du couvercle 6 est égale à 0,5 mm, le nombre de départs filets du couvercle 6 est de 40 alors que le nombre de départs filets du récipient 1 est de 4.

Plus particulièrement, le filet constituant le filetage 5 du récipient 1 est de section triangulaire et forme, au sommet, un angle aigu de valeur telle à lui permettre, lors d'un premier dévissage du couvercle 6, d'inciser plus profondément les microfilets 9 de celui-ci, à la manière d'un couteau, et réaliser dans ceux-ci une empreinte définitive, correspondant sensiblement au/aux filets-couteaux 5 du récipient 1.

En fait, concernant les microfilets 9 du couvercle 6, ceux-ci constituaient initialement des ébauches fragiles de sillons permettant l'encliquetage aisé selon une direction axiale, puis des filets définitifs correspondants à ceux du récipient 1 pour un vissage-dévissage optimum ultérieur après avoir été formé par le/les filets-couteaux 5 du récipient 1 qui ont pénétré en force les ébauches fragiles de filets 9 du couvercle 6. De plus, afin de faciliter cette pénétration en force, la matière constitutive du récipient 1 et donc du/des filets-couteaux 5 est d'une dureté ainsi que d'un module supérieurs à celle de la matière constitutive du couvercle 6 et donc des ébauches de filets 9.

Dans le cadre de l'exemple décrit ici, le récipient 1 est réalisé en polyprolpylène et le couvercle 6 est réalisé en polyéthylène haute ou moyenne densité.

Selon le mode de réalisation représenté sur les figures, le/les filets-couteaux 5 du récipient 1 présente un angle a par rapport à la paroi verticale du récipient 1 de 55

La distance latérale d séparant la zone périphérique inférieure interne du couvercle 6 de la zone périphérique inférieure externe du récipient 1 est inférieure à la hauteur H du/des filets-couteaux 5 de ce dernier, afin d'obtenir un serrage par déformation élastique du couvercle 6 sur le récipient 1 lors du premier dévissage, et favoriser la création de l'empreinte définitive du filet 9 dans le couvercle 6.

Comme particulièrement bien visible sur les figures 5 et 9, les microfilets 9 du couvercle 6 sont de section également triangulaire, mais réalisés selon une orientation différente de celle du/des filets-couteaux 5 du récipient 1, en ce sens que ladite section triangulaire des microfilets 9 présente un premier côté supérieur 10 sensiblement horizontal, et donc sensiblement perpendiculaire à la paroi interne de la jupe 8 du couvercle 6, et un second côté inférieur 11 incliné formant une pente, réalisée dans le sens de l'encliquetage initial F afin de favoriser celui-ci d'une part, tout en évitant son désencliquetage par translation verticale d'autre part, par prise d'appui du côté supérieur horizontal 10 des microfilets 9 du couvercle 6 contre un côté inférieur 12 du/des filets-couteaux 5 du récipient 1.

Selon l'exemple de réalisation représenté à la figure 9, le côté supérieur 10 des microfilets 9 a été réalisé selon un angle α1 de 81 °, mais il pourrait bien entendu être réalisé selon un angle de 90 °.

A titre également d'exemple de réalisation, l'angle formé par le côté inférieur 11 des microfilets 9 forme un angle α2 de 50 °.

Par ailleurs, comme bien visible sur les figures 1, 2, 3, 7, mais plus particulièrement 8, le couvercle 6 comporte une bande d'inviolabilité 13 s'étendant à la partie inférieure de sa jupe périphérique 8, au-delà des microfilets 9, à laquelle la bande 13 est rattachée par une zone périphérique de faible résistance 14. Celle-ci est définie par une première encoche périphérique externe 15 et une seconde encoche périphérique interne 16, l'une et l'autre étant réalisées en vis-à-vis entre la bande 13 et la jupe 8, au niveau de la zone 14. La bande d'inviolabilité comprend également une languette 23 pour initier l'arrachage de la bande d'inviolabilité. Par ailleurs, le récipient 1 comporte une butée périphérique 17 réalisée sous le/les filets-couteaux 5 dudit récipient 1 et de forme sensiblement correspondante à la seconde encoche périphérique interne 16 définissant la zone de faible résistance 14 du couvercle 6, dans laquelle elle se loge pour y être retenue, jusqu'à arrachement de ladite bande d'inviolabilité 13 en tirant sur la languette 23.

Il est à noter également que le récipient 1 comporte, sous la butée périphérique 17 destinée à coopérer avec la zone de faible résistance 14 du couvercle 6, une seconde butée périphérique 18 destinée à venir en butée sur le bord périphérique inférieur de la bande 13 du couvercle 6, afin d'empêcher la prise de la bande d'inviolabilité 13 par le dessous et son arrachage.

Selon une autre caractéristique de l'invention, particulièrement bien visible sur la figure 8, le couvercle 6 présente un rebord périphérique supérieur externe 19 formé par un pli définissant un logement périphérique interne 20 globalement en forme de U, destiné à l'engagement du bord supérieur du contenant 1, lors de la fermeture, ledit logement interne 20 comportant deux bourrelets périphériques 21, 22. Ceux-ci sont décalés en hauteur l'un par rapport à l'autre, l'un inférieur 21 étant réalisé sur l'une des parois du logement 20 à une distance de l'autre paroi, en vis-à-vis, supérieure à l'épaisseur e du bord du récipient 1, afin de permettre son engagement aisé. L'autre bourrelet supérieur 22 est réalisé sur l'autre paroi à une distance du premier bourrelet 21 inférieure à l'épaisseur e du bord du récipient 1, afin de créer un effet de levier et conséquemment une déformation du logement 20 en fin d'encliquetage ou en fin de vissage du couvercle. Ceci a pour effet de provoquer un serrage dudit bord supérieur du contenant 1 dans le logement 20 du couvercle 6, et donc une étanchéité interne et externe.

La disposition décalée des deux bourrelets positionnés à deux hauteurs différentes permet d'obtenir une étanchéité interne et externe, tout en limitant les forces de frottement qui pourraient s'opposer à un dévissage ou à un revissage.

Selon un autre mode de réalisation, visible sur les figures 11 et 12, le couvercle 6 présente une succession de bourrelets 24, 25 (au moins un), réalisés sur le rebord périphérique supérieur externe et sur le rebord périphérique interne placés en vis-à-vis, de manière à avoir une plus petite distance entre ces bourrelets intérieurs 24 et extérieurs 25 que l'épaisseur e du bord du récipient 1, afin de permettre un serrage dudit bord supérieur du contenant 1 dans le logement 20 du couvercle 6, et donc une étanchéité interne et externe.

Par ailleurs, comme représenté sur les figures 13, 14 et 15, un surcouvercle 26 vient se positionner sur le couvercle 6.

Le surcouvercle 26 comporte dans sa face interne supérieure un ensemble de crénelures 27 possédant une pente d'un coté et un décroché de l'autre, sur sa face latérale supérieure des lamelles mobiles 28, et un bourrelet périphérique 29 sur sa face intérieure inférieure.

Le couvercle 6 présente sur sa face extérieure inférieure un bourrelet 30 permettant un encliquetage du surcouvercle 26 indémontable, sur sa face supérieure un ensemble de crénelures 31 possédant une pente d'un coté et un décroché de l'autre, sur sa face extérieure supérieure une succession d'encoches verticales 32 possédant une pente d'un coté et un décroché de l'autre

Le surcouvercle 26 est encliqueté sur le couvercle 6 de manière indémontable.

Lors d'un mouvement de vissage de l'ensemble surcouvercle 26 / couvercle 6 sur le récipient 1, les crénelures 27 du surcouvercle 26 s'accrochent aux crénelures 31 du couvercle 6 et permettent un mouvement cohésif de l'ensemble pour un vissage.

La forme des crénelure ne permet pas une cohésion du surcouvercle 26 et du couvercle 6 lors d'un mouvement de dévissage.

Pour effectuer le mouvement de dévissage, il est nécessaire que l'utilisateur exerce une pression sur les lamelles mobiles 28 du surcouvercle 26 afin qu'elles viennent en butée dans les encoches 32 du couvercle 6, et qu'elles permettent ainsi la cohésion de l'ensemble surcouvercle/couvercle.

La dextérité nécessaire pour le dévissage et l'appui en même temps permet d'éviter que des enfants puissent ouvrir le récipient muni d'un tel système, et constitue à cet effet une fermeture childproof.

## Revendications

1. Récipient (1) du type comportant un corps cylindrique (2) comprenant un fond (3) et une paroi latérale (4) à l'extérieur de laquelle, à proximité de son sommet, est réalisé un filetage de retenue (5) d'un couvercle de fermeture amovible (6) correspondant, délimité par un fond (7) et une jupe périphérique (8) élastiquement déformable, à l'intérieur de laquelle est réalisé un filetage de retenue complémentaire (9) apte à permettre l'encliquetage du couvercle fileté (6) sur le récipient (1), par une pression initiale axiale (F), après un premier remplissage d'un produit, puis le dévissage-revissage ou le dévissage-encliquetage dudit couvercle (6) par un utilisateur,
le filetage interne du couvercle (6) étant constitué initialement d'une pluralité d'ébauches de microfilets (9), réalisés en continu ou par portions de microfilets successifs, et le filetage externe du récipient (1) étant constitué par au moins un filet (5), réalisé en continu ou par portions de filets successifs de section triangulaire **caractérisé en ce que** le ou les filets du récipient forment, au sommet, un angle aigu de valeur telle à leur permettre, lors d'un premier dévissage du couvercle (6), et par déformation élastique de celui-ci, d'inciser profondément les ébauches de ses microfilets (9), à la manière d'un couteau, et de réaliser dans ceux-ci une empreinte définitive, correspondant sensiblement audit/audits filets-couteaux (5) du récipient (1), dont la hauteur (H) est supérieure à celle (h) des ébauches de microfilets du couvercle (6), et dont le pas (P) desdits filets-couteaux (5) est différent du pas (p) des ébauches de microfilets internes (9) du couvercle (6), le nombre de départs des microfilets (9) du couvercle (6) étant un multiple du nombre de départs des filets-couteaux (5) externes du récipient (1), de manière à faciliter l'encliquetage de celui-ci puis sa retenue, tout en permettant ultérieurement son dévissage-vissage ou son dévissage-encliquetage.

2. Récipient selon la revendication 1, **caractérisé en ce que** la distance latérale (d) séparant la zone périphérique inférieure interne du couvercle (6) de la zone périphérique inférieure externe du récipient (1) est inférieure à la hauteur (H) du/des filets-couteaux (5) de ce dernier, afin d'obtenir le serrage par déformation élastique du couvercle (6) sur le récipient (1) lors du premier dévissage, et favoriser la création de l'empreinte définitive du filet (9) dans le couvercle (6).

3. Récipient selon la revendication 1, **caractérisé en ce que** les microfilets (9) du couvercle (6) sont de section également triangulaire, mais réalisés selon une orientation différente de celle du/des filets-couteaux (5) du récipient (1), en ce sens que ladite section triangulaire des microfilets (9) présente un premier côté supérieur (10) sensiblement horizontal, et donc sensiblement perpendiculaire à la paroi interne de la jupe (8) du couvercle (6), et un second côté inférieur (11) incliné formant une pente, réalisée dans le sens de l'encliquetage initial (F) afin de favoriser celui-ci d'une part, tout en évitant son désencliquetage par translation verticale d'autre part, par prise d'appui du côté supérieur horizontal (10) des microfilets (9) du couvercle (6) contre un côté inférieur (12) du/des filets-couteaux (5) du récipient (1).

4. Récipient selon l'une des revendications 1 à 3, **caractérisé en ce que** le couvercle (6) comporte une bande d'inviolabilité (13) s'étendant à la partie inférieure de sa jupe périphérique (8), au-delà des microfilets (9), à laquelle la bande (13) est rattachée par une zone périphérique de faible résistance (14), définie par une première encoche périphérique externe (15) et une seconde encoche périphérique interne (16), l'une et l'autre étant réalisées en vis-à-vis entre la bande (13) et la jupe (8), au niveau de la zone (14), et **en ce que** le récipient (1) comporte une butée périphérique (17) réalisée sous les filets-couteaux (5) dudit récipient (1) et de forme sensiblement correspondante à la seconde encoche périphérique interne (16) définissant la zone de faible résistance (14) du couvercle (6), dans laquelle elle se loge pour y être retenue, jusqu'à arrachement de ladite bande d'inviolabilité (13) en tirant sur une languette (23).

5. Récipient selon l'une des revendications 1 à 4, **caractérisé en ce que** la matière constitutive du récipient (1), et donc du/des filets-couteaux (5), est d'une dureté ainsi que d'un module supérieurs à celle de la matière constitutive du couvercle (6), et donc des ébauches de filets (9), de manière à permettre au/aux filets-couteaux de pénétrer les ébauches fragiles des sillons du couvercle (6).

6. Récipient selon l'une des revendications 1 à 5, **caractérisé en ce que** la matière constitutive du récipient (1) est en polypropylène.

7. Récipient selon l'une des revendications 1 à 6, **caractérisé en ce que** la matière constitutive du couvercle (6) est en polyéthylène, préférentiellement polyéthylène haute ou moyenne densité.

8. Récipient selon l'une des revendications 1 à 7, **caractérisé en ce que** le couvercle (6) présente un rebord périphérique supérieur externe (19) formé par un pli définissant un logement périphérique interne (20) globalement en forme de U, destiné à l'engagement du bord supérieur du contenant (1), lors de la fermeture, ledit logement interne (20) comportant deux bourrelets périphériques (21, 22), décalés en hauteur l'un par rapport à l'autre, dont l'un inférieur (21) est réalisé sur l'une des parois du logement (20) à une distance de l'autre paroi, en vis-à-vis, supérieure à l'épaisseur (e) du bord du récipient (1), afin de permettre son engagement aisé, et dont l'autre supérieur (22) est réalisé sur l'autre paroi à une distance du premier bourrelet (21) inférieure à l'épaisseur (e) du bord du récipient (1), afin de créer un effet de levier et conséquemment une déformation du logement (20) en fin d'encliquetage ou en fin de vissage du couvercle, ayant pour effet de provoquer un serrage dudit bord supérieur du contenant (1) dans le logement (20) du couvercle (6), et donc une étanchéité interne et externe.

9. Récipient selon l'une des revendications 1 à 7, **caractérisé en ce que** le couvercle (6) présente une succession de bourrelets (24, 25) (au moins un), réalisés sur le rebord périphérique supérieur externe et sur le rebord périphérique interne placés en vis-à-vis, de manière à former un logement globalement en forme de U, destiné à l'engagement du bord supérieur du contenant (1), lors de la fermeture, ledit logement interne comportant une pluralité de bourrelets périphériques (24, 25) (au moins un), avec une plus petite distance entre ces bourrelets intérieurs (24) et extérieurs (25) que l'épaisseur e du bord du récipient (1), afin de permettre un serrage dudit bord supérieur du contenant (1) dans le logement (20) du couvercle (6), et donc une étanchéité interne et externe.

## Claims

1. Container (1) of the type having a cylindrical body (2) comprising a base (3) and a side wall (4), on the outside of which, near to its top, there is provided a thread (5) for holding a corresponding removable closure lid (6), which is delimited by a base (7) and an elastically deformable peripheral skirt (8), inside which there is provided a complementary holding thread (9) that makes it possible for the threaded lid (6) to be snap-fastened onto the container (1), by initial axial pressure (F), after said container has been filled for the first time with a product, and then for said lid (6) to be unscrewed/screwed back on or unscrewed/snap-fastened by a user, the internal thread on the lid (6) consisting initially of a plurality of outline microthreads (9), which are produced continuously or as portions of successive microthreads, and the external thread on the container (1) consisting of at least one thread (5), which is produced continuously or as portions of successive threads having a triangular section, **characterized in that** the thread or threads on the container form, at the top, an acute angle having such a value as to enable them, when the lid (6) is unscrewed for the first time, and by elastic deformation of said lid (6), to cut deeply, in the manner of a cutter, into the outline microthreads (9) on said lid (6) and to produce in said outline microthreads (9) a definitive imprint which corresponds approximately to said cutter thread or threads (5) on the container (1), the height (H) of said cutter thread or threads (5) being greater than that (h) of the outline microthreads on the lid (6), and the pitch (P) of said cutter threads (5) being different from the pitch (p) of the internal outline microthreads (9) on the lid (6), and the number of starts of the microthreads (9) on the lid (6) being a multiple of the number of starts of the external cutter threads (5) on the container (1), so as to facilitate the snap-fastening of the latter and then its retention while subsequently enabling it to be unscrewed/screwed back on or unscrewed/snap-fastened.

2. Container according to Claim 1, **characterized in that** the lateral distance (d) between the internal lower peripheral region of the lid (6) and the external lower peripheral region of the container (1) is less than the height (H) of the cutter thread or threads (5) on the latter, in order for the lid (6) to be tightened by elastic deformation on the container (1) when it is unscrewed for the first time, and to promote the creation of the definitive imprint of the thread (9) on the lid (6).

3. Container according to Claim 1, **characterized in that** the microthreads (9) on the lid (6) also have a triangular section, but this is produced at a different orientation from that of the cutter thread or threads (5) on the container (1), such that said triangular section of the microthreads (9) has an approximately horizontal first, upper side (10) which is thus approximately perpendicular to the inner wall of the skirt (8) on the lid (6), and an inclined second, lower side (11) forming a slope, which is produced in the direction of initial snap-fastening (F) so as to promote the latter on the one hand, while avoiding the snap-release thereof by vertical translation on the other hand, by the horizontal upper side (10) of the microthreads (9) on the lid (6) bearing against a lower side (12) of the cutter thread or threads (5) on the container (1).

4. Container according to one of Claims 1 to 3, **characterized in that** the lid (6) has a tamperproofing strip (13) extending on the lower part of its peripheral skirt (8), beyond the microthreads (9), the strip (13) being connected to said skirt (8) by a low-resistance peripheral region (14) which is defined by a first, external peripheral notch (15) and a second, internal peripheral notch (16), both notches being produced opposite one another between the strip (13) and the skirt (8), in the region (14), and **in that** the container (1) has a peripheral stop (17) which is produced under the cutter threads (5) on said container (1) and has a form corresponding approximately to the second, internal peripheral notch (16) defining the low-resistance region (14) on the lid (6), said stop (17) being housed in said notch (16) in order to be retained there until said tamperproofing strip (13) is torn off by pulling on a tab (23).

5. Container according to one of Claims 1 to 4, **characterized in that** the constituent material of the container (1), and thus of the cutter thread or threads (5), has a hardness and a modulus greater than those of the constituent material of the lid (6), and thus of the outline threads (9), so as to enable the cutter thread or threads to penetrate the fragile outlines of the grooves in the lid (6).

6. Container according to one of Claims 1 to 5, **characterized in that** the constituent material of the container (1) is polypropylene.

7. Container according to one of Claims 1 to 6, **characterized in that** the constituent material of the lid (6) is polyethylene, preferably high- or medium-density polyethylene.

8. Container according to one of Claims 1 to 7, **characterized in that** the lid (6) has an external upper peripheral lip (19) that is formed by a fold defining an internal peripheral housing (20) that has an overall U shape and is intended for the insertion of the upper rim of the container (1) during closure, said internal housing (20) having two peripheral beads (21, 22) that are offset in height with respect to one another, the lower bead (21) being produced on one of the walls of the housing (20) at a distance from the other, opposing wall, which is greater than the thickness (e) of the rim of the container (1) in order that it can be easily inserted, and the other, upper bead (22) being produced on the other wall at a distance from the first bead (21) that is less than the thickness (e) of the rim of the container (1), so as to create a lever effect and thus a deformation of the housing (20) at the end of the snap-fastening or at the end of the screwing of the lid, the effect of this being to tighten said upper rim of the container (1) in the housing (20) in the lid (6), and thus to bring about internal and external sealing.

9. Container according to one of Claims 1 to 7, **characterized in that** the lid (6) has a succession of beads (24, 25) (at least one) which are produced on the external upper peripheral lip and on the opposite internal peripheral lip so as to form a housing that has an overall U shape and is intended for the insertion of the upper rim of the container (1) during closure, said internal housing having a plurality of peripheral beads (24, 25) (at least one), the distance between these inner beads (24) and outer beads (25) being less than the thickness (e) of the rim of the container (1) in order to enable the tightening of said upper rim of the container (1) in the housing (20) in the lid (6), and thus to bring about internal and external sealing.

## Patentansprüche

1. Behälter (1) des Typs, der einem zylindrischen Körper (2) aufweist, umfassend einen Boden (3) und eine Seitenwand (4), an deren Außenseite nahe ihres höchsten Bereichs ein Haltegewinde (5) eines entsprechenden abnehmbaren Verschlussdeckels (6) ausgebildet ist, der durch einen Boden (7) und eine elastisch verformbare Umfangsschürze (8) begrenzt ist, an deren Innenseite ein komplementäres Haltegewinde (9) derart ausgebildet ist, dass der mit einem Gewinde versehene Deckel (6) nach einem ersten Befüllen mit einem Produkt durch einen anfänglichen axialen Druck (F) auf dem Behälter (1) einrasten kann und sodann ein Abschrauben-Wiederaufschrauben oder ein Abschrauben-Einrasten des Deckels (6) durch einen Benutzer ermöglicht wird, wobei das Innengewinde des Deckels (6) eingangs durch mehrere Mikrogewindevorschnitte (9) gebildet ist, welche durchgängig oder als aufeinanderfolgende Mikrogewindeabschnitte ausgebildet sind, und das Außengewinde des Behälters (1) durch mindestens ein Gewinde (5) gebildet ist, welches durchgängig oder als aufeinanderfolgende Gewindeabschnitte mit dreieckigem Querschnitt ausgebildet ist, **dadurch gekennzeichnet, dass** das oder die Gewinde des Behälters an deren Spitze einen spitzen Winkel bilden, welcher einen solchen Wert hat, dass es ihnen möglich ist, beim ersten Abschrauben des Deckels (6) durch dessen elastischer Verformung tief die Vorschnitte seines Gewindes (9) wie mit einem Messer einzuschneiden und in ihnen einen bleibenden Eindruck zu erzeugen, der im wesentlichen dem/den Messergewinden (5) des Behälters (1) entspricht, deren Höhe (H) größer als die Höhe (h) der Vorschnitte der Mikrogewinde des Deckels (6) ist und deren Steigung (P) von der Steigung (p) der Vorschnitte der Mikroinnengewinde (9) des Deckels (6) verschieden ist, wobei die Anzahl der Gewindeeingänge der Mikrogewinde (9) des Deckels (6) ein Mehrfaches der Anzahl der Gewindeeingänge der Messer-Außengewinde (5) des Behälters (1) ist, so dass das Einrasten des Deckels und dessen anschließendes Halten erleichtert und zugleich dessen späteres Abschrauben-Aufschrauben oder Abschrauben-Einrasten ermöglicht ist.

2. Behälter nach Anspruch 1, **dadurch gekennzeichnet, dass** der Seitliche Abstand (d), zwischen dem inneren, unteren Umfangsbereich des Deckels (6) und dem inneren, unteren Umfangsbereich des Behälters (1), kleiner ist als die Höhe (H) des/der Messergewinde (5) des Behälters, um das Einspannen des Deckels (6) auf dem Behälter (1) während des ersten Abschraubens durch elastische Verformung zu erzielen und die Bildung eines dauerhaften Eindrucks des Gewindes (9) in dem Deckel (6) zu begünstigen.

3. Behälter nach Anspruch 1, **dadurch gekennzeichnet, dass** die Mikrogewinde (9) des Deckels (6) ebenfalls einen dreieckigen Querschnitt aufweisen, aber gemäß einer anderen Richtung als der des/der Messergewinde (5) des Behälters (1) dahingehend ausgebildet sind, dass der dreieckige Querschnitt der Mikrogewinde (9) eine obere erste Seite (10), die im wesentlichen horizontal und damit im wesentlichen rechtwinklig zum Innenrand der Schürze (8) des Deckels (6) verläuft, und eine untere zweite Seite (11) aufweist, die eine schräge Fläche bildend geneigt ist, welche in Richtung des anfänglichen Einrastens (F) gebildet ist, um einerseits dieses zu begünstigen und dabei andererseits dessen Ausrasten durch vertikale Translation **dadurch** zu vermeiden, dass sich die obere, horizontale Seite (10) des Mikrogewindes (9) des Deckels (6) gegen eine Unterseite (12) des/der Messergewinde (5) des Behälters (1) abstützt.

4. Behälter nach einem der Ansprüche 1 bis 3, **dadurch gekennzeichnet, dass** der Deckel (6) ein Garantieband (13) aufweist, das sich am unteren Abschnitt seiner Umfangsschürze (8) jenseits der Mikrogewinde (9) erstreckt, an der das Band (13) durch einen Umfangsbereich (14) mit geringer Festigkeit angebracht ist, welcher durch eine äußere erste Umfangskerbe (15) und durch eine innere zweite Umfangskerbe (16) definiert ist, wobei die eine und die andere sich gegenüberliegend zwischen dem Garantieband (13) und der Schürze (8) auf dem Niveau des Umfangsbereiches (14) ausgebildet sind, und dass der Behälter (1) einen Umfangsanschlag (17) aufweist, der unterhalb den Messergewinden (5) des Behälters (1) im wesentlichen entsprechend der inneren zweiten Umfangskerbe (16) geformt ist, welche den Umfangsbereich (14) mit geringer Festigkeit des Deckels (6) definiert, in dem der Umfangsanschlag aufgenommen ist, um dort bis zum Abreißen des Garantiebandes (13) beim Ziehen an der Lasche (23) gehalten zu sein.

5. Behälter nach einem der Ansprüche 1 bis 4, **dadurch gekennzeichnet, dass** das Material, aus dem der Behälter (1) und folglich das/die Messergewinde (5) gebildet sind, eine größere Härte ebenso wie einen größeren E-Modul als das Material hat, aus dem der Deckel (6) und folglich die Gewindevorschnitte (9) gebildet sind, sodass die Messergewinde die brüchigen Rillen des Deckels (6) durchdringen können.

6. Behälter nach einem der Ansprüche 1 bis 5, **dadurch gekennzeichnet, dass** das Material, aus dem der Behälter (1) gebildet ist, aus Polypropylen besteht.

7. Behälter nach einem der Ansprüche 1 bis 6, **dadurch gekennzeichnet, dass** das Material, aus dem der Deckel (6) gebildet ist, aus Polyethylen, vorzugsweise aus Polyethylen hoher bis mittlerer Dichte besteht.

8. Behälter nach einem der Ansprüche 1 bis 7, **dadurch gekennzeichnet, dass** der Deckel (6) einen oberen, äußeren Umfangsrand (19) aufweist, der durch eine Falte gebildet ist, welche eine umfängliche, innenseitige Aufnahme (20) definiert, die allgemein eine U-Form für den Eingriff des oberen Randes des Behälters (1) beim Schließen aufweist, wobei die innenseitige Aufnahme (20) zwei gegeneinander höhenmäßig versetzte Umfangswülste (21, 22) umfasst, von denen ein unterer (21) auf einer der Wände der Aufnahme (20) in einem Abstand direkt gegenüber zur anderen Wand ausgebildet ist, welcher größer ist als die Dicke (e) des Randes des Behälters (1), um dessen Eingreifen leicht zu ermöglichen, und von denen der andere, obere (22) auf der anderen Wand in einem Abstand zum ersten Wulst (21) ausgebildet ist, welcher geringer ist als die Dicke (e) des Randes des Behälters (1), um eine Hebelwirkung und folglich eine Verformung der Aufnahme (20) für ein Einrasten oder für ein Schrauben des Deckels zu bewirken, was den Effekt hat, eine Klemmung des oberen Randes des Behälters (1) in der Aufnahme (20) des Deckels (6) und demgemäß eine innere und äußere Dichtigkeit zu erzeugen.

9. Behälter nach einem der Ansprüche 1 bis 7, **dadurch gekennzeichnet, dass** der Deckel (6) eine Aufeinanderfolge von Wülsten (24, 25) (mindestens einem) aufweist, die gegenüberliegend auf dem oberen, äußeren Umfangsrand und dem oberen, inneren Umfangsrand ausgebildet sind, sodass sie eine im wesentlichen U-förmige Aufnahme bilden, welche dem Eingreifen des oberen Randes des Deckels (1) beim Schließen dient, wobei die innere Aufnahme mehrere Umfangswülste (24, 25) umfasst (mindestens einen), wobei ein Abstand zwischen den inneren (24) und den äußeren Wülsten (25) geringer ist als die Dicke (e) des Randes des Behälters (1), um ein Klemmen des oberen Randes des Behälters (1) in der Aufnahme (20) des Deckels (6) und somit eine innere und äußere Dichtigkeit zu ermöglichen.
